# FASCICULE DE BREVET EUROPEEN

(11) **EP 4 143 812 B1**
(45) Date de publication et mention de la délivrance du brevet: **18.03.2026**
(21) Numéro de dépôt: 21724206.4
(22) Date de dépôt: 29.04.2021
(51) Int. Cl.: G09F 3/20, G09F 7/18, G09F 7/20, G09F 21/04

(54) **DISPOSITIF DE SUPPORT ET DE PRESENTATION DE DOCUMENTS PAR APPOSITION SUR UNE VITRE DE VEHICULE**
VORRICHTUNG ZUM TRAGEN UND PRÄSENTIEREN VON DOKUMENTEN DURCH ANBRINGEN AUF EINER FAHRZEUGSCHEIBE
DEVICE FOR SUPPORTING AND PRESENTING DOCUMENTS BY AFFIXING ON A VEHICLE WINDOW

(30) Priorité: 01.05.2020 FR 2004355
(43) Date de publication de la demande: 08.03.2023
(73) Titulaire: Benyounes, Raouti, 75015 Paris (FR)
(72) Inventeur: Benyounes, Raouti, 75015 Paris (FR)
(74) Mandataire: Boncea, Oana-Laura
(86) Numéro de dépôt international: PCT/EP2021/061338
(87) Numéro de publication internationale: WO 2021/219824

(56) Documents cités:
- EP-A1- 3 477 621
- FR-A1- 2 672 414
- FR-A1- 2 761 504
- GB-A- 2 425 212
- KR-Y1- 200 457 801
- KR-Y1- 200 460 500

## Description

### DOMAINE DE L'INVENTION

La présente invention concerne les dispositifs de présentation permettant à l'utilisateur d'un véhicule de montrer et maintenir facilement un document au format carte à travers un vitrage, notamment un permis de conduire ou un badge de format standard ou carte VTC TAXI, ou carte à mobilité réduite, à apposer obligatoirement au pare-brise.

La présente invention vise à constituer un dispositif qui permette de placer ou retirer rapidement la carte sur le vitrage.

### ÉTAT DE LA TECHNIQUE ANTÉRIEURE

De nombreux dispositifs permettent de réaliser un affichage, mais pas par rapport à l'environnement d'un véhicule et avec des moyens pour changer facilement la carte. Le document KR 200 457 801 Y1 est considéré comme l'état de la technique le plus proche de l'objet de l'invention. D' autres documents pertinentes sont EP 3 477 621 A1 et KR 200 460 500 Y1. Par soucis de maintien de la carte contre un support, les dispositifs connus par exemple par le document EP3363008 comportent un cadre complet qui entoure la carte et obstrue la vue à travers le pare-brise, même en l'absence de carte. Les dispositifs connus souffrent en outre de ne pas permettre à la fois l'interchangeabilité rapide de la carte, alors qu'une telle opération doit parfois être effectuée rapidement par le conducteur, et le dégagement de clair de vitrage pour une visibilité maximale de la voirie par le conducteur.

On connait des dispositifs disposant d'une fixation du document par clip magnétique, permettant le verrouillage d'un document contre une vitre de véhicule.

Ces dispositifs ont l'inconvénient majeur de soumettre le document à un champs magnétique conséquent, risquant ainsi la démagnétisation de tout élément tel qu'une bande magnétique ou une puce de carte à puce.

Ces dispositifs ne sont également pas faciles d'utilisation et occultent souvent au moins une partie des informations du document à présenter.

La présente invention remédie à ces inconvénients.

L'invention porte sur un dispositif de support et de présentation de documents pour apposition sur une vitre de véhicule

L'invention est définie dans la revendication 1.

Avantageusement, l'invention propose un dispositif de présentation capable de cumuler des avantages de rapidité d'installation et de récupération du document à présenter, une simplicité et fiabilité de mise en œuvre, et ce en minimisant l'impact visuel pour le conducteur ainsi que la démagnétisation du document à présenter.

Selon un premier mode de réalisation de l'invention, l'extrémité d'insertion forme une protubérance de dimension inférieure au reste du support, et configurée pour être insérée dans l'interstice entre la vitre de véhicule et au moins une partie de l'habitacle.

En pratique, la protubérance est dispose d'une épaisseur comprise entre un et trois millimètres.

Selon un mode de réalisation particulier de l'invention, les aimants sont ménagés sur au moins deux flancs perpendiculaires du porte carte.

Selon un autre mode de réalisation particulier de l'invention, le porte carte comprend une surface pleine sur au moins l'une de ses faces et une surface évidée sur sa face opposée, ladite face opposée comprenant des arêtes de guidage apte à maintenir le document inséré dans ledit porte carte.

En pratique, au moins une des faces du module de support comprend des moyens adhésifs, aptes à verrouiller la position dudit module de support.

A titre d'exemple, le porte carte dispose d'au moins deux aimants ménagés sur son flanc au niveau de l'extrémité d'insertion.

Selon un mode de réalisation conforme à l'invention, la rainure du module de support dispose d'une épaisseur inférieure ou égale à quatre millimètres.

A titre d'exemple, le porte carte dispose de six aimants ménagés, régulièrement espacés, sur son flanc au niveau de l'extrémité d'insertion.

De façon surprenante, le dispositif selon l'invention permet la présentation d'un document à travers la vitre d'un véhicule sans que des informations ne soient occultées, le document et son porte carte pouvant être facilement retirés du dispositif installé par l'utilisateur tout en garantissant le maintien de celui-ci en position de présentation contre la vitre du véhicule en cas de mouvements du véhicule, circulation d'air et autre mouvement pouvant potentiellement avoir une action sur le délogement du porte carte.

### BREVE DESCRIPTION DES DESSINS

L'invention sera mieux comprise à l'étude détaillée de quelques modes de réalisation pris à titre d'exemples non limitatifs et illustrés par les dessins annexés, sur lesquels :
**[****Fig 1****]** représente le dispositif de l'invention assemblé conforme à l'invention ;
**[****Fig 2****]** représente un premier mode de réalisation du dispositif éclatée selon une vue du conducteur du véhicule conforme à l'invention ;
**[****Fig 3****]** représente le premier mode de réalisation du dispositif éclatée selon une vue extérieure du véhicule conforme à l'invention ;
**[****Fig 4****]** représente le premier mode de réalisation du dispositif assemblée selon une vue du conducteur du véhicule conforme à l'invention ;
**[****Fig 5****]** représente un deuxième mode de réalisation du dispositif éclaté selon une vue du conducteur du véhicule conforme à l'invention ;
**[****Fig 6****]** représente le deuxième mode de réalisation du dispositif éclaté selon une vue extérieure du véhicule conforme à l'invention ;
**[****Fig 7****]** représente le deuxième mode de réalisation du dispositif assemblé selon une vue extérieure du véhicule conforme à l'invention ;
**[****Fig 8****]** représente schématiquement l'installation du module de support du dispositif conforme à l'invention dans le véhicule ;
**[****Fig 9****]** représente schématiquement l'insertion du document dans le module de présentation du dispositif conforme à l'invention ;
**[****Fig 10****]** représente schématiquement l'insertion du module de présentation dans le module de support du dispositif conforme à l'invention dans le véhicule ; et
**[****Fig 11****]** représente schématiquement la séparation du module de présentation dans le module de support du dispositif conforme à l'invention dans le véhicule.

### DESCRIPTION DETAILLEE DES FIGURES

En référence aux **figures 1 à 7****,** le dispositif 1 de support et de présentation de documents 100 pour apposition sur une vitre de véhicule 4 selon l'invention comprend une structure bipartite composée d'un module de support 2 configuré pour être fixé de manière permanente dans un interstice 6 formé par l'extrémité d'une vitre de véhicule 4 et une partie adjacente de l'habitacle du véhicule 5 et apte à recevoir un module de présentation 3, ledit module de présentation 3 étant configuré pour être inséré et fixé magnétiquement de manière amovible au module de support 2, et apte à présenter un document 100.

Le module de support 2 comprend une extrémité d'insertion 21, configurée pour être insérée dans l'interstice 6 formé par la vitre de véhicule 4 et l'habitacle 5, et une rainure 22 ménagée sur la face opposée à l'extrémité d'insertion 21, apte à accueillir au moins en partie le module de présentation 3.

L'extrémité d'insertion 21 du module de support comprend une structure comportant au moins deux faces destinées à être mises en contact respectivement avec l'habitacle du véhicule 5, et la vitre de véhicule 4, les deux faces de contact étant espacées d'une longueur choisie pour correspondre à la taille exacte de l'interstice 6 du véhicule.

En pratique, l'épaisseur des interstices des véhicules est standardisée avec des anciens modèles de véhicule disposant d'une épaisseur comprise entre 1 mm et 2 mm, et les modèles plus récents disposant d'une épaisseur comprise entre 2 mm et 4 mm.

En référence aux **figures 2 à 4****,** selon un premier mode de réalisation de l'invention, l'extrémité d'insertion 21 du module de support 2 est formée par une structure parallélépipédique ou quasi parallélépipédique, de hauteur variable, et d'épaisseur comprise entre 3 mm et 4 mm.

En référence aux **figures 5 à 7****,** selon un second mode de réalisation de l'invention, l'extrémité d'insertion 21 du module de support 2 est formée par une structure parallélépipédique ou quasi parallélépipédique disposant en outre d'un allongement formant protubérance 24, d' épaisseur inférieure au reste du module de support, ladite protubérance 24 disposant d'une épaisseur comprise entre 1 mm et 3 mm, permettant ainsi une insertion du module de support 2 dans l'interstice 6 indépendamment de l'épaisseur de ladite interstice 6.

Une telle précision de largueur de l'extrémité d'insertion 21 permet d'éliminer toute forme de jeu possible en cas de vibrations ou de forces exercées pouvant potentiellement déloger l'extrémité d'insertion 21.

Selon un mode particulier de réalisation conforme à l'invention, au moins une des deux faces de contact de l'extrémité d'insertion 21 avec l'interstice 6 dispose de moyens adhésifs pour verrouiller la position du module de support 2.

Les moyens adhésifs appartiennent non limitativement au groupe formé par colle, pâte de fixation, ruban adhésif double-face.

Le module de support 2 comprend en outre une rainure 22 ménagée sur la face opposée à l'extrémité d'insertion 21.

En pratique, lorsque le module de support 2 est inséré et verrouillé dans l'interstice 6, la dépression formée par la rainure 22 et la vitre de véhicule 4 forment une encoche configurée pour recevoir le module de présentation 3.

Avantageusement, une telle structure permet de maintenir le module de présentation 3 contre la vitre de véhicule 4, et ainsi garantir le verrouillage du module de présentation en position tout en permettant que ledit document 100 soit visible à travers la vitre 4.

A titre d'exemple, la rainure 22 dispose de dimensions choisies, dont une épaisseur identique ou quasi-identique à l'épaisseur du module de présentation 3 de document 100, afin de minimiser le jeu entre les modules de support 2 et de présentation 3.

En pratique, la rainure 22 du module de support 2 dispose d'une épaisseur inférieure ou égale à 4 mm.

Dans la rainure 22 est en outre ménagée une platine 23 métallique composée d'un matériau ferromagnétique, apte à permettre la fixation magnétique d'un matériau de type aimant.

Le dispositif 1 selon l'invention comprend en outre un module de présentation 3, configuré pour être inséré dans la rainure 22 du module de support 2 et y être fixée de manière amovible, et apte à accueillir un document 100 à présenter.

Le module de présentation 3 comprend un porte carte 31 en matériau transparent, configuré pour accueillir un document de taille choisie.

A titre d'exemple non limitatif, le matériau du porte carte 31 appartient au groupe formé par : plastique, verre, époxy, résine.

Un document 100 est défini comme tout document apte à être présenté sur le véhicule de manière visible.

A titre d'exemple, non limitativement le document appartient au groupe formé par document d'identification, passe de sécurité, carte de crédit, document civil officiel, un permis de conduire, un badge magnétique d'accès à un parking, un badge d'entreprise ou tout autre document analogue.

A titre d'exemple non limitatif, selon un mode particulier de réalisation de l'invention le document 100 comprend des dimensions de type carte de crédit (norme ISO 7810 format ID-1).

Le porte carte 31 selon l'invention comprend un corps en plastique transparent apte à maintenir visible toute information contenue dans le document 100, une ouverture permettant l'insertion dudit document 100, et au moins un flanc 32 de fixation configuré pour être inséré dans la rainure 22 du module de support 2.

Le porte carte 31 comprend au moins une face transparente destinée à être apposée sur la vitre de véhicule.

Selon un premier mode de réalisation de l'invention, le porte carte 31 comprend deux faces pleines transparentes.

Selon un mode de réalisation alternatif, le porte carte 31 dispose d'une surface pleine transparente destinée à être apposée sur la vitre de véhicule, et d'une surface évidée configurée pour faire face à l'utilisateur, et comprenant des arêtes de guidage 311 formant un rail longitudinal s'étendant orthogonalement et apte à verrouiller le document 100 dans ledit porte carte 31.

Avantageusement, le porte carte peut être retournée pour présenter les informations des deux faces du document 100 à travers la vitre de véhicule 4 tout en protégeant celui-ci.

Le flanc 32 du porte carte est équipé d'au moins un aimant 33 ménagé dans la structure dudit flanc 32 de fixation, apte à verrouiller magnétiquement la fixation du module de présentation 3 dans le module de support 2.

Selon un premier mode de réalisation de l'invention, le flanc 32 du porte carte 31 dispose d'au moins deux aimants 33 ménagés sur son flanc au niveau de l'extrémité d'insertion.

En pratique, le ou les aimants 33 disposent de dimensions choisies.

A titre d'exemple, les aimants 33 disposent d'un diamètre inférieur ou égal à deux millimètres.

Selon un mode particulier de réalisation de l'invention, le flanc 32 dispose d'une succession de 6 à 12 d'aimants 33 régulièrement espacés le long du flanc 32 de fixation.

Selon un mode particulier de réalisation de l'invention, le flanc 32 dispose de six aimants 33 régulièrement espacés le long du flanc 32 de fixation.

Selon un mode alternatif de réalisation de l'invention, au moins deux flancs 32 perpendiculaires du porte carte 31 disposent d'au moins un aimant.

De manière surprenante, les aimants 33 peuvent donc verrouiller la position du module de présentation 3 dans le module de support 2 en apposition sur la vitre de véhicule, tout en permettant de maintenir l'amovibilité du module de présentation 3, et tout en minimisant le champ magnétique appliqué par lesdits aimants autour du document 100, et protégeant ainsi tout document 100 sensible à la aux champs magnétiques de la démagnétisation.

En référence aux **figures 8 à 11****,** le module de support 2 est inséré dans l'interstice 6 du véhicule. Une fois inséré, sa position est verrouillée de manière permanente.

Une fois le document 100 inséré dans le porte carte 31 du module de présentation 3, celui-ci est configuré pour être inséré dans l'encoche formée par la vitre de véhicule 4 et la rainure 22 du module de support 2, de dimensions sensiblement identiques au porte carte 31, permettant ainsi de minimiser le jeu possible entre les éléments, puis verrouillé magnétiquement par la mise en contact des aimants 33 avec la platine 23.

Selon un mode de réalisation particulier de l'invention, le porte carte comprend au moins un ergot (non représenté) configuré pour maintenir le document 100 en place dans le porte carte 31.

En pratique, le ou les ergots peuvent être réalisés par emboutissage ou poinçonnage de la /des paroi(s) du porte carte 31.

Selon un mode de réalisation de l'invention, le porte carte 31 ne recouvre pas l'intégralité d'au moins une face du document 100, et dispose d'un évidement formant encoche à décliper, dans laquelle l'utilisateur peut insérer son doigt pour venir en contact avec ledit document 100 et ainsi l'extraire simplement du porte carte 31 par glissement.

Le dispositif ainsi décrit permet en outre à l'utilisateur de mettre en place et retirer le module de présentation 3 facilement, le retourner au besoin, et ce de manière rapide, efficace tout en éliminant tout dommage causé par l'insertion et retrait dans l'interstice 6 des systèmes existants.

En outre, la facilitation de verrouillage et déverrouillage du module de présentation 3 permet à l'utilisateur d'effectuer ces gestes sans décoller son dos du siège.

Avantageusement, la combinaison d'une fixation physique dans la rainure 22 et de la fixation magnétique, permet de maintenir le module de présentation 3 contre la vitre de véhicule 4, tout en absorbant tout mouvement ou vibrations qui auraient pour effet de déloger ledit module de présentation 3 du module de support 2, empêchant ainsi un quelconque mouvement de celui-ci par rapport au module de support 2.

Enfin, un tel dispositif 1 permet en outre à l'utilisateur de retirer et emporter son document dans son porte carte sans avoir à répéter les étapes d'insertion dans le porte carte 31.

## Revendications

1. Dispositif (1) de support et de présentation de documents pour apposition sur une vitre de véhicule (4), **caractérisé en ce qu'**il comprend :
- un module de support (2) configuré pour être inséré dans un interstice (6) formé entre la vitre de véhicule (4) et au moins une partie de l'habitacle (5) dudit véhicule en contact avec la vitre de véhicule (4) ; ledit module de support (2) comprenant d'une part une extrémité d'insertion (21) faisant saillie et insérable dans ledit interstice (6) en position de fixation permanente et verrouillée et d'autre part une rainure (22) formant dépression dans ledit module support et équipée d'au moins une platine (23) métallique ;
- un module de présentation (3) comprenant un porte carte (31) ayant au moins une face transparente destinée à être apposée sur la vitre de véhicule et configuré pour recevoir au moins un document de dimensions choisies, ledit module de présentation (3) étant apte à se loger dans la rainure (22) du module de support (2), et comprenant, ménagés sur son flanc (32) de fixation configuré pour être inséré dans le module de support (2), au moins deux aimants (33) de taille choisie inférieure ou égale à deux millimètres de diamètre, et configurés pour magnétiquement se fixer à la platine (23) métallique du module de support (2) de manière amovible, permettant ainsi de verrouiller la position module de présentation (3) sur le module de support (2) en apposition sur la vitre de véhicule (4).

2. Dispositif (1) selon la revendication 1, **caractérisé en ce que** l'extrémité d'insertion (21) forme une protubérance (24) de dimension inferieure au reste du support, et configurée pour être insérée dans l'interstice (6) entre la vitre de véhicule (4) et au moins une partie de l'habitacle (5).

3. Dispositif (1) selon la revendication 2, **caractérisé en ce que** la protubérance (24) dispose d'une épaisseur comprise entre un et trois millimètres.

4. Dispositif (1) selon l'une des revendications 1 à 3, **caractérisé en ce que** le porte carte (31) comprend une surface pleine sur au moins l'une de ses faces et une surface évidée sur sa face opposée, ladite face opposée comprenant des arrêtes de guidage (311) apte à maintenir le document inséré dans ledit porte carte (31).

5. Dispositif (1) selon l'une des revendications 1 à 4, **caractérisé en ce que** au moins une des faces du module de support (2) comprend des moyens adhésifs, aptes à verrouiller la position dudit module de support (2).

6. Dispositif (1) selon l'une des revendications 1 à 5, **caractérisé en ce que** la rainure (22) du module de support (2) dispose d'une épaisseur inférieure ou égale à quatre millimètres.

7. Dispositif (1) selon l'une des revendications 1 à 6, **caractérisé en ce que** le porte carte (31) dispose de six aimants (33) ménagés, régulièrement espaces sur son flanc (32) de fixation.

## Patentansprüche

1. Vorrichtung (1) zur Halterung und Präsentation von Dokumenten zur Anbringung an einer Fahrzeugfensterscheibe (4), **dadurch gekennzeichnet, dass** sie umfasst:
• ein Trägermodul (2), das so gestaltet ist, dass es in einen Spalt (6) eingesetzt werden kann, der zwischen der Fahrzeugfensterscheibe (4) und einem funktional geeigneten Bereich des Fahrzeuginnenraums (5) des Fahrzeugs befindet; wobei das Trägermodul (2) umfasst:
∘ einerseits ein Einführungsende (21), das hervorsteht und in den genannten Spalt (6) in permanenter und gesicherter Befestigungsposition eingeführt werden kann;
∘ andererseits eine Aussparung (22), die eine Vertiefung in dem genannten Trägermodul bildet und mit mindestens einem Metallstreifen (23) ausgestattet ist;
• ein Präsentationsmodul (3), das einen Kartenhalter (31) umfasst, welcher mindestens eine transparente Seite aufweist, die dazu bestimmt ist, mit der Fahrzeugfensterscheibe in Kontakt zu stehen; der Kartenhalter ist so gestaltet, dass er mindestens ein Dokument mit definierten Abmessungen aufnehmen kann; das Präsentationsmodul (3) ist dafür ausgelegt, in die Aussparung (22) des Trägermoduls (2) eingesetzt zu werden; und an seiner Befestigungsseite (32), die für das Einsetzen in das Trägermodul (2) vorgesehen ist, befinden sich mindestens zwei Magnete (33) mit einem Durchmesser von höchstens zwei Millimetern; und diese Magnete sind so ausgeführt, dass sie sich magnetisch und lösbar an dem Metallstreifen (23) des Trägermoduls (2) befestigen lassen; so dass das Präsentationsmodul (3) sicher in Position gebracht und auf dem Trägermodul (2) fixiert wird, wenn es an der Fahrzeugfensterscheibe (4) angebracht wird.

2. Vorrichtung (1) gemäß Anspruch 1, **dadurch gekennzeichnet, dass** das Einführungsende (21) einen Vorsprung (24) bildet, der kleiner ist als der Rest des Trägers und so gestaltet ist, dass er in den Spalt (6) zwischen der Fahrzeugfensterscheibe (4) und einem funktional geeigneten Bereich des Fahrzeuginnenraums (5) eingeführt werden kann.

3. Vorrichtung (1) gemäß Anspruch 2, **dadurch gekennzeichnet, dass** der Vorsprung (24) eine Dicke zwischen einem und drei Millimetern aufweist.

4. Vorrichtung (1) gemäß einem der Ansprüche 1 bis 3, **dadurch gekennzeichnet, dass** der Kartenhalter (31) auf mindestens einer seiner Seiten eine volle Fläche und auf seiner gegenüberliegenden Seite eine ausgesparte Fläche aufweist, wobei diese gegenüberliegende Seite Führungskanten (31) aufweist, die dazu geeignet sind, das in den Kartenhalter (31) eingelegte Dokument zu halten.

5. Vorrichtung (1) nach einem der Ansprüche 1 bis 4, **dadurch gekennzeichnet, dass** mindestens eine der Seiten des Trägermoduls (2) Klebevorrichtungen umfasst, die die Position des Trägermoduls (2) fixieren können.

6. Vorrichtung (1) nach einem der Ansprüche 1 bis 5, **dadurch gekennzeichnet, dass** die Aussparung (22) des Trägermoduls (2) eine Dicke von weniger als oder gleich vier Millimetern aufweist.

7. Vorrichtung (1) gemäß einem der Ansprüche 1 bis 6, **dadurch gekennzeichnet, dass** der Kartenhalter (31) über sechs Magnete (33) verfügt, die in regelmäßigen Abständen an seiner Befestigungsseite (32) angeordnet sind.

## Claims

1. Device (1) for supporting and presenting documents for application on a vehicle window (4), **characterised in that** it comprises: - a support module (2) configured to be inserted into a gap (6) formed between the vehicle window (4) and at least a part of the interior (5) of said vehicle in contact with the vehicle window (4); said support module (2) comprising, firstly, a protruding insertion end (21) that is insertable into said gap (6) in a permanently fixed and locked position, and secondly, a groove (22) forming a recess in said support module and equipped with at least one metal plate (23);
- a presentation module (3) comprising a card holder (31) that has at least one transparent face intended to be applied against the vehicle window and configured to receive at least one document of chosen dimensions, said presentation module (3) being adapted to be housed in the groove (22) of the support module (2), and comprising, arranged on
its fixing side (32) and configured to be inserted into the support module (2), at least two magnets (33) of a chosen size equal to or less than two millimetres in diameter, and configured for removable magnetic attachment to the metal plate (23) of the support module (2), thereby allowing the presentation module (3) to be locked in position on the support module (2) when applied to the vehicle window (4).

2. Device (1) according to claim 1, **characterised in that** the insertion end (21) forms a protrusion (24) of dimensions smaller than the remainder of the support, and configured to be inserted into the gap (6) between the vehicle window (4) and at least a part of the interior (5).

3. Device (1) according to claim 2, **characterized in that** the protrusion (24) has a thickness between one and three millimetres.

4. Device (1) according to any one of claims 1 to 3, **characterised in that** the card holder (31) comprises a solid surface on at least one of its faces and a recessed surface on its opposite face, said opposite face comprising guiding edges (311) adapted to hold the document inserted in said card holder (31).

5. Device (1) according to any one of claims 1 to 4, **characterised in that** at least one face of the support module (2) comprises adhesive means adapted to lock the position of said support module (2).

6. Device (1) according to any one of claims 1 to 5, **characterised in that** the groove (22) of the support module (2) has a thickness less than or equal to four millimetres.

7. Device (1) according to any one of claims 1 to 6, **characterised in that** the card holder (31) comprises six magnets (33) arranged and evenly spaced on its fixing side (32).
